# EUROPÄISCHE PATENTSCHRIFT

(11) **EP 0 879 782 B1**
(45) Veröffentlichungstag und Bekanntmachung des Hinweises auf die Patenterteilung: **12.02.2003**
(21) Anmeldenummer: 98108567.3
(22) Anmeldetag: 12.05.1998
(51) Int. Cl.: B66B 1/46, B66B 3/00

(54) **Eingabegerät und Verfahren zur akustischen Befehlseingabe für eine Aufzugsanlage**
Input device and method for acoustic input of commands to an elevator installation
Appareil de saisie et méthode pour une transmission acoustique des ordres à une installation d'ascenseur

(30) Priorität: 22.05.1997 EP 97810316
(43) Veröffentlichungstag der Anmeldung: 25.11.1998
(73) Patentinhaber: INVENTIO AG, CH-6052 Hergiswil (CH)
(72) Erfinder: Kostka, Miroslav, Dipl. El.Ing., 6275 Ballwil (CH); Friedli, Paul, Dr. sc.tech., 5453 Remetschwil (CH)

(56) Entgegenhaltungen:
- EP-A- 0 699 617
- DE-A- 3 335 157
- US-A- 4 590 604
- US-A- 5 255 341

## Beschreibung

Die Erfindung betrifft ein Eingabegerät und ein Verfahren zur akustischen Befehlseingabe für eine Aufzugsanlage mit einer Aufzugssteuerung bestehend aus einer Einheit zur Aufnahme und Umwandlung der akustischen Befehle eines Aufzugsbenutzers und aus einer Anzeigeeinheit zur Visualisierung der akustischen Befehlseingabe.

Aus der Patentschrift US 5 255 341 ist eine Aufzugsanlage bekannt geworden, bei der die Fahrbefehle auf den Stockwerken akustisch eingegeben werden können. In der Nähe des Aufzugseinganges sind ein Mikrofon und Anzeigelampen für die akustisch eingegebenen Fahrbefehle angeordnet. Damit die Spracherkennung gewährleistet werden kann detektiert ein Distanzsensor die Anwesenheit eines Aufzugsbenutzers innerhalb eines bestimmten Abstandes vom Mikrofon. Der korrekte Abstand vom Mikrofon wird dem Aufzugsbenutzer mittels Kontrolllampe angezeigt. Der vom Aufzugsbenutzer dem System akustisch mitgeteilte Fahrbefehl wird von einer Spracherkennungseinheit ausgewertet und in ein dem gewünschten Stockwerk entsprechendes elektrisches Signal umgewandelt und auf den Anzeigelampen visualisiert. Die Fahrbefehle können auch manuell mittels Ruftastern eingegeben werden.

Ein Nachteil der bekannten Einrichtung liegt darin, dass die akustische Fahrbefehlseingabe erst in der Nähe der Aufzugsanlage und innerhalb eines bestimmten Abstandes vom Aufzugseingang der Aufzugsanlage möglich ist. Die Fahrbefehlseingabe muss genau an der Stelle erledigt werden, an der am meisten durch Stimmen der übrigen Aufzugsbenutzer verursachte Nebengeräusche auftreten.

Fehlauswertungen der Spracherkennungseinheit und somit eine ungenügende Effizienz der Aufzugsanlage sind die Folge davon.

Hier will die Erfindung Abhilfe schaffen. Die Erfindung, wie sie in Anspruch 1 gekennzeichnet ist, löst die Aufgabe, die Nachteile der bekannten Einrichtung zu vermeiden und ein Gerät zu schaffen, das eine zeitliche und örtliche Trennung einer Rufeingabe von der Aufzugsanlage ermöglicht.

Die durch die Erfindung erreichten Vorteile sind im wesentlichen darin zu sehen, dass der Aufzugsbenutzer die Eingabe seines Fahrzieles im voraus und fernab der Aufzugsanlage erledigen kann. Der Aufzugsbenutzer kann seinen Fahrwunsch in privater Umgebung und zu seiner Zeit dem System bekannt geben. Er braucht sich im Gedränge vor und in der Aufzugskabine nicht mehr um die Rufeingabe zu kümmern. Weiter vorteilhaft ist, dass die Aufzugsanlage effizienter arbeiten kann, weil sie nicht mehr auf die zur Eingabe viel Zeit beanspruchenden manuellen Fahrbefehle warten muss. Weiter vorteilhaft ist, dass eine diskrete Kontrolle der Aufzugsbenutzer möglich ist, weil jeder Aufzugsbenutzer sein persönliches Eingabegerät hat. Ausserdem können dem Besitzer eines Eingabegerätes individuelle Hinweise beispielsweise zum Benutzen eines anderen Aufzuges oder einer Fahrtreppe gegeben werden. Fahrziele können auch in zu Zahlen synonymen Begriffen eingegeben werden. Beispielsweise kann das Parkingstockwerk, das üblicherweise mit "- 2" gewählt werden muss, akustisch mit "Auto" gewählt werden. Das Eingabegerät kann auch mit weiteren Funktionen, wie beispielsweise Telefon, Pager oder Kommunikation mit dem Kaffeeautomaten ausgerüstet werden. Im weiteren können dem Gerät individuelle Daten des Benutzers wie beispielsweise Sprache, Zutrittsberechtigung zu bestimmten Stockwerken oder Restriktionen beigegeben werden.

Im folgenden wird die Erfindung anhand von lediglich einen Ausführungsweg darstellenden Zeichnungen näher erläutert.
Es zeigen:
- Fig. 1: ein portables Eingabegerät zur akustischen Eingabe von Zielrufen,
- Fig. 2: ein auf dem Stockwerk angeordnetes Zielrufterminal zur Kommunikation mit dem Eingabegerät,
- Fig. 3: ein Blockschaltbild des erfindungsgemässen Eingabegerätes und
- Fig. 4: ein Flussdiagramm zur Darstellung der Kommunikation zwischen dem Eingabegerät und dem Zielrufterminal.

In den Fig. 1 bis 4 ist mit 1 ein portables Eingabegerät zur zeitlich und örtlich von der Aufzugsanlage getrennten Zielrufeingabe bezeichnet. Das Eingabegerät hat die Form einer Armbanduhr. Es kann aber auch die Form beispielsweise einer Kreditkarte, eines Schlüsselanhängers oder eines Siegelringes haben. Als Schnittstelle zum Benutzer 2 weist das Eingabegerät 1 eine erste Anzeige 3 zur Visualisierung von Daten, eine erste Tastatur 4 zur manuellen Eingabe von Daten bzw. Fahrbefehlen und eine Audioeinheit 5 zur akustischen Eingabe von Daten bzw. Fahrbefehlen und zur Erzeugung von Audioinformation auf. Das zum Beispiel per englischer Sprache 6 gewählte Zielstockwerk "twenty seven" wird auf der Anzeige 3 mit "27" angezeigt. Als erste Tastatur 4 wird üblicherweise eine 10-er Tastatur verwendet, bei der die Zahlen der gewählten Stockwerke aus mindestens einer Ziffer zusammengesetzt werden. Die Tastatur 4 kann auch aus stockwerkbezogenen Tasten bestehen.

Fig. 2 zeigt ein auf dem Stockwerk angeordnetes Zielrufterminal 7, an dem üblicherweise Zielrufe manuell mittels einer zweiten Tastatur 8 eingegegeben werden. Die Zielrufe werden von der Zielrufsteuerung sofort der Aufzugskabine mit den bestmöglichen Fahrbedingungen zugeteilt, die dem Benutzer 2 auf einer zweiten Anzeige 9 visualisiert wird. Im weiteren weist das Zielrufterminal 7 eine zweite Sender/Empfängereinheit 10 auf, die mit einer ersten Sender/Empfängereinheit 11 des portablen Eingabegerätes 1 kommunizieren kann. In Fig. 2 ist dargestellt, wie die erste Sender/Empfängereinheit 11 das beispielsweise akustisch gewählte Stockwerk "27" der zweiten Sender/Empfängereinheit 10 übermittelt. Danach wird die durch die Zielrufsteuerung zugeteilte, den Zielruf ausführende Aufzugskabine C auf der zweiten Anzeige 9 angezeigt und mittels der zweiten Sender/Enpfängereinheit 10 der ersten Sender/Empfängereinheit übermittelt und auf der ersten Anzeige 3 angezeigt und von der Audioeinheit 5 für den Benutzer hörbar gemacht. Die Information steht dem Benutzer 2 somit auch ausser Reichweite des Zielrufterminals 7 jederzeit zur Verfügung. Der Benutzer 2 kann seinen Fahrbefehl bis zur Übertragung an das Zielrufterminal 7 jederzeit ändern, löschen oder später neu eingeben. Nicht dargestellt ist die Energiequelle des Eingabegerätes 1 bzw. des Zielrufterminals 7.

Das Eingabegerät 1 kann auch mit einer Sender/Empfängereinheiten aufweisenden konventionellen Aufzugssteuerung mit Stockwerktaster und Kabine mit Kabinentableau kommunizieren. In diesem Fall kann der Benutzer 2 die Aufzugskabine herbeirufen und betreten und die Rufeingabe erledigen, ohne dass er sich zum Stockwerktaster bzw. Kabinentableau vordrängen muss. Die Kabine kann früher losfahren, weil keine Zeit für die Rufeingabe verloren geht.

Fig. 3 zeigt ein Blockschaltbild des Eingabegerätes 1. Der Benutzer 2 gibt seinen Fahrbefehl bzw. Zielruf akustisch an ein Mikrofon 12 weiter, dessen Signal einem Audiowandler 13 zugeführt wird. Im Spracherkennungsteil des Audiowandlers 13 wird das akustische Signal in ein digitales Signal umgesetzt, das für eine erste mit einem Rechner ausgerüstete Steuereinheit 14 weiterverarbeitbar ist. In umgekehrter Richtung werden die digitalen Signale der ersten Steuereinheit 14 einem Sprachsynteseteil des Audiowandlers 13 zugeführt, der das digitale Signal in ein analoges Audiosignal umsetzt. Das Audiosignal wird mittels eines Lautsprechers 15 für den Benutzer 2 hörbar gemacht. Mikrofon 12, Lautsprecher 15 und Audiowandler 13 bilden die Audioeinheit 5 des Eingabegerätes 1. Die erste Steuereinheit 14 steht in Verbindung mit der ersten Anzeige 3, der ersten Tastatur 4, einem Speicher 16 und mit der ersten Sender/Empfängereinheit 11. Die Steuereinheit steuert die erste Anzeige 3 und die Abfrage der ersten Tastatur, vergleicht Daten mit Daten des Speichers und leitet gültige Daten an die erste Sender/Empfängereinheit 11 weiter. In umgekehrter Richtung werden Daten der Sender/Empfängereinheit 11 von der Steuereinheit 14 verarbeitet. Der Speicher 16 besteht aus mehreren Speicherblöcken zur Speicherung von Benutzerdaten, Systemund Betriebsdaten, Sicherheitsdaten und Statistikdaten. In einem ersten Speicherblock 16.1 sind individuelle Daten des Benutzers wie beispielsweise persönliche Identifikation, bevorzugte Benutzerbedienung, bevorzugte Stockwerke, Sprache usw. abgelegt. In einem zweiten Speicherblock 16.2 sind Daten des bedienenden Aufzugssystems wie beispielsweise Anzahl Stockwerke, Transportgeschwindigkeit, Spitzenverkehrszeiten, Anzahl Aufzugskabinen, Zonen, Information über die Stockwerkbelegung, Stockwerk des Restaurants usw. abgelegt. In einem dritten Speicherblock 16.3 ist eine Synonymtabelle abgelegt. Wie weiter oben erwähnt, kann der Benutzer 2 sein Zielstockwerk mittels einer Zahl beispielsweise "27" wählen. Der Benutzer 2 hat aber auch die Möglichkeit, seinen Fahrwunsch in der Form eines sich einfach zu merkenden Synonyms wie beispielsweise "Auto", "Kaffee" oder "Restaurant" dem System mitteilen. Die Steuereinheit 14 hat die Fähigkeit mit Hilfe der im dritten Speicherblock 16.3 abgelegten Synonymtabelle das Synonym in eine Stockwerkzahl umzuwandeln und/oder den Benutzer 2 über die im gewählten Stockwerk befindliche Einrichtung wie beispielsweise Öffnungs-/Schliesszeiten des Parkdecks, Getränkeauswahl des Kaffeeautomaten oder Menuvorschläge des Restaurants informieren. In einem vierten Speicherblock 16.4 sind Restriktionsdaten betreffend Eingabe und Zutrittskontrolle abgelegt. Nicht verarbeitbare Zeichen oder Befehle oder für den Benutzer 2 gesperrte Stockwerke werden dem Benutzer 2 mittels der ersten Anzeige 3 oder mittels der Audioeinheit 3 mitgeteilt. In einem fünften Speicherblock 16.5 werden Gewohnheiten des Benutzers 2 abgelegt. Wenn der Benutzer regelmässig seine Kaffeepause um 9 Uhr einschaltet wird diese Information vom Eingabegerät 1 selbstlernend verarbeitet. Nach einer gewissen Zeit wird der Benutzer 2 aufgrund der vorangegangenen Gewohnheiten beispielsweise auf die bevorstehende Kaffeepause aufmerksam gemacht. Das gewünschte Fahrziel ist in einem sechsten Speicherblock 16.6 abgelegt. Die Daten des Speichers 16 können vom Aufzugsbetreiber mittels eines Programmiergerätes oder beim Annähern der Sender/Empfängereinheiten 10, 11 oder mittels eines Codes direkt via Tastatur 4 und/oder mittels akustischer Eingabe via Audioeinheit 5 gelesen und/oder verändert werden.

Sobald der Benutzer 2 mit seinem Eingabegerät 1 in unmittelbare Nähe der Aufzugsanlage kommt, tritt die zweite Sender/Empfängereinheit 10 mit der ersten Sender/Empfängereinheit 11 in Verbindung. Dieses überträgt den Fahrbefehl an das Zielrufterminal 7. Sobald der Fahrbefehl zugeteilt ist, wird die den Fahrbefehl ausführende Aufzugskabine C dem Benutzer mittels Eingabegerät 1 akustisch und optisch mitgeteilt. Die zweite Sender/Empfängereinheit 10 steht mit einer zweiten mit einem Rechner ausgerüsteten Steuereinheit 17 des Zielrufterminals 7 in Verbindung, die den Datenverkehr mit der Aufzugssteuerung bewältigt.

Fig. 4 zeigt ein Flussdiagramm zur Darstellung der Kommunikation zwischen dem Eingabegerät 1 und dem Zielrufterminal 7. Im Schritt S1 wird das Eingabegerät 1 nach einer Initialisierung zur Zielrufeingabe freigegeben. Der Benutzer 2 hat nun die Möglichkeit mittels des Eingabegerätes 1 einen Fahrbefehl im Schritt S2 akustisch oder im Schritt S5 manuell einzugeben. Bei akustischer Zielrufeingabe wird im Schritt S3 das akustische Signal, beispielsweise "twenty seven" mittels des Audiowandlers 13 in einen maschinenlesbares Signal bzw. Code umgewandelt. Im Schritt S4 bildet die erste Steuereinheit 14 falls nötig auch mit Hilfe der Synonymtabelle die dem gewünschten Stockwerk entsprechende Zielrufzahl. Im Schritt S6 wird geprüft, ob der gewünschte Zielruf Restriktionen unterliegt. Bei einem mit JA bezeichneten Ausgang der Prüfung wird der Benutzer 2 wie im Schritt S7 gezeigt akustisch und/oder optisch darauf hingewiesen, dass der Wunsch nicht ausführbar ist. Bei einem mit NEIN bezeichneten Ausgang der Prüfung im Schritt S6 wird der gewünschte Zielruf wie im Schritt S8 gezeigt auf dem Eingabegerät 1 optisch und akustisch quittiert und im sechsten Speicherblock 16.6 abgelegt. Die Zielrufeingabe ist damit abgeschlossen. Die Eingabe kann jedoch jederzeit bis zur Übermittlung an das Zielrufterminal 7 korrigiert oder neu eingegeben werden. In der Nähe der Aufzugsanlage fordert die zweite Sender/Empfängereinheit 11 des Zielrufterminals 7 wie in den Schritten S9 und S10 gezeigt das Eingabegerät 1 auf, die Rufeingabe zu übermitteln. Im Schritt S11 wird das vom Benutzer 2 gewünschte Fahrziel an das Zielrufterminal 7 gesendet, das den Zielruf im Schritt S12 an die Aufzugssteuerung weiterleitet und in den Schritten S13 und S14 auf der zweiten Anzeige 9 visualisiert. Im Schritt S15 teilt die Aufzugssteuerung den Zielruf sofort der Aufzugskabine mit den besten Fahrbedingungen aufgrund der Anzahl Passagiere und der totalen Fahrdistanz zu. Die zugeteilte, den Zielruf ausführende Aufzugskabine C wird an das Zielrufterminal 7 übertragen. In den Schritten S16 und S17 erfolgt die Übermittlung der zugeteilten Aufzugskabine C mittels der Sender/Empfängereinheiten 10, 11 an das Eingabegerät 1. Die Kommunikation zwischen Eingabegerät 1 und Zielrufterminal 7 erfolgt drahtlos beispielsweise im Infrarotbereich. Im Schritt S18 wird die zugeteilte Aufzugskabine C dem Benutzer 2 optisch und/oder akustisch mitgeteilt. Die optische Anzeige bleibt solange stehen, bis der Benutzer die Aufzugskabine C betreten hat.

## Patentansprüche

1. Eingabegerät (1) zur akustischen Befehlseingabe an eine Aufzugsanlage mit einer Aufzugssteuerung bestehend aus einer Einheit (4) zur Aufnahme und Umwandlung der akustischen Befehle eines Aufzugsbenutzers (2) und aus einer Anzeigeeinheit (3) zur Visualisierung der akustischen Befehlseingabe,
**dadurch gekennzeichnet,**
**dass** je Aufzugsbenutzer (2) ein tragbares Eingabegerät (1) mit einer Einrichtung (3, 4, 5, 10, 11, 14, 16) zur akustischen Befehlseingabe vorgesehen ist, wobei der Aufzugsbenutzer (2) seine individuelle Befehlseingabe jederzeit im voraus und fernab der Aufzugsanlage erledigen kann.

2. Eingabegerät nach Anspruch 1,
**dadurch gekennzeichnet,**
**dass** das tragbare Eingabegerät (1) eine Steuereinheit (14), eine Tastatur (4) zur Eingabe von Daten bzw. Fahrbefehlen, eine Anzeige (3) zur Visualisierung von Daten, eine Audioeinheit (5) zur Umsetzung von Audioinformation, einen Speicher (16) zur Speicherung von Daten und eine erste Sender/Empfängereinheit (11) aufweist, die mit einer zweiten Sender/Empfängereinheit (10) eines ortsfesten Rufterminals (7) verbindbar ist.

3. Eingabegerät nach Anspruch 2,
**dadurch gekennzeichnet,**
**dass** die Audioeinheit (5) ein Mikrofon (12) zur Aufnahme der Audioinformation, einen Lautsprecher (15) zur Abgabe der Audioinformation und einen Audiowandler (13) zur Spracherkennung und zur Sprachsynthese aufweist.

4. Eingabegerät nach Anspruch 2,
**dadurch gekennzeichnet,**
**dass** der Speicher (16) einen ersten Speicherblock (16.1) mit individuellen Daten des Benutzers, einen zweiten Speicherblock (16.2) mit Daten des Aufzugssystems, einen dritten Speicherblock (16.3) mit einer Synonymtabelle, einen vierten Speicherblock (16.4) mit Restriktionsdaten zur Aufzugsbenutzung, einen fünften Speicherblock (16.5) mit Gewohnheiten des Benutzers (2) und einen sechsten Speicherblock (16.6) mit dem gewünschten Fahrziel aufweist.

5. Verfahren zur akustischen Befehlseingabe für eine Aufzugsanlage mit einer Aufzugssteuerung bei dem Befehle eines Aufzugsbenutzers (2) mittels akustischer Eingabe der Aufzugssteuerung mitgeteilt und mittels einer Anzeigeeinheit dem Aufzugsbenutzer (2) visualisiert werden,
**dadurch gekennzeichnet,**
**dass** die akustische, individuelle Befehlseingabe des Aufzugsbenutzers (2) jederzeit im voraus und fernab der Aufzugsanlage erfolgt.

6. Verfahren nach Anspruch 5,
**dadurch gekennzeichnet,**
**dass** akustische Befehlseingabe und Befehlsspeicherung mittels eines tragbaren Eingabegerätes (1) erfolgt und dass Befehle in unmittelbarer Nähe der Aufzugsanlage der Aufzugssteuerung übermittelt werden.

7. Verfahren nach Anspruch 5,
**dadurch gekennzeichnet,**
**dass** Daten der Aufzugssteuerung in unmittelbarer Nähe der Aufzugsanlage an das Eingabegerät (1) übermittelt und dem Benutzer (2) akustisch und/oder optisch angezeigt werden.

8. Verfahren nach Anspruch 6,
**dadurch gekennzeichnet,**
**dass** die Befehlseingabe in zu Stockwerkzahlen synonymen Begriffen erfolgt.

## Claims

1. Input apparatus (1) for acoustic command input at a lift installation with a lift control consisting of a unit (4) for reception and conversion of the acoustic commands of a lift user (2) and a display unit (3) for visualisation of the acoustic command input, **characterised in that** a portable input apparatus (1) with a device (3, 4, 5, 10, 11, 14, 16) for the acoustic command input is provided for each lift user (2), wherein the lift user (2) can carry out his or her individual command input at any time in advance and remotely from the lift installation.

2. Input apparatus according to clam 1, **characterised in that** the portable input apparatus (1) comprises a control unit (14), a keyboard (4) for input of data or travel commands, a display (3) for visualisation of data, an audio unit (5) for conversion of audio information, a store (16) for storage of data and a first transmitter/receiver unit (11), which is connectible with a second transmitter/rereiver unit (10) of a stationary call terminal (7).

3. Input apparatus according to claim 2, **characterised in that** an audio unit (5) comprises a microphone (12) for reception of audio information, a loudspeaker (15) for delivery of audio information and an audio transducer (13) for speech recognition and speech synthesis.

4. Input apparatus according to claim 2, **characterised in that** the store (16) comprises a first storage block (16.1) with individual data of the user, a second storage block (16.2) with data of the lift system, a third storage block (16.3) with a synonym table, a fourth storage block (16.4) with restriction data for lift use, a fifth storage block (16.5) with routines of the user (2) and a sixth storage block (16.6) with the desired travel destination.

5. Method for acoustic command inpult for a lift installation with a lift control at which commands of a lift user (2) are communicated by means of acoustic input to the lift control and are visualised by means of a display unit to the lift user (2), **characterised in that** the acoustic individual command input of the lift user (2) takes place at any time in advance and remotely from the lift installation.

6. Method according to claim 5, **characterised in that** the acoustic command input and command storage is carried out by means of a portable input apparatus (1) and the commands are communicated in the immediate proximity of the lift installation to the lift control.

7. Method according to claim 5, **characterised in that** data of the lift control are communicated in the immediate proximity of the lift installation to the input apparatus (1) and are acoustically and/or optically indicated to the user (2).

8. Method according to claim 6, **characterised in that** the command input is carried out in concepts synonymous with storey numbers.

## Revendications

1. Appareil de saisie (1) pour la saisie acoustique des ordres à une installation d'ascenseur avec une commande d'ascenseur comprenant une unité (4) pour enregistrer et convertir les ordres acoustiques d'un utilisateur d'ascenseur (2), et une unité d'affichage (3) pour visualiser la saisie acoustique des ordres, **caractérisé en ce qu'**il est prévu un appareil de saisie (1) portable pour chaque utilisateur (2), avec un dispositif (3, 4, 5, 10, 11, 14, 16) pour la saisie acoustique des ordres, l'utilisateur d'ascenseur (2) pouvant accomplir sa saisie d'ordres personnelle à tout moment à l'avance et à distance de l'installation d'ascenseur.

2. Appareil de saisie selon la revendication 1, **caractérisé en ce que** l'appareil de saisie (1) portable présente une unité de commande (14), un clavier (4) pour saisir des données, respectivement des ordres de marche, un écran (3) pour visualiser des données, une unité audio (5) pour convertir des informations audio, une mémoire (16) pour enregistrer des données et une première unité émetteur/récepteur (11) qui peut être reliée avec une deuxième unité émetteur/récepteur (10) d'un terminal de sélection fixe (7).

3. Appareil de saisie selon la revendication 2, **caractérisé en ce que** l'unité audio (5) présente un micro (12) pour prendre l'information audio, un haut-parleur (15) pour restituer l'information audio et un convertisseur audio (13) pour la reconnaissance vocale et la synthèse de parole.

4. Appareil de saisie selon la revendication 2, **caractérisé en ce que** la mémoire (16) présente une premier bloc de mémoire (16.1) avec les données personnelles à l'utilisateur, un deuxième bloc de mémoire (16.2) avec des données du système d'ascenseur, un troisième bloc de mémoire (16.3) avec un tableau de synonymes, un quatrième bloc de mémoire (16.4) avec des données de restriction pour l'utilisation de l'ascenseur, un cinquième bloc de mémoire (16.5) avec des habitudes de l'utilisateur (2) et un sixième bloc de mémoire (16.6) avec la destination demandée.

5. Procédé pour la saisie acoustique des ordres pour une installation d'ascenseur avec une commande d'ascenseur, dans lequel des ordres d'un utilisateur (2) sont communiqués à la commande d'ascenseur au moyen d'une saisie acoustique et visualisés à l'utilisateur (2) au moyen d'une unité d'affichage, **caractérisé en ce que** la saisie individuelle acoustique des ordres s'effectue par l'utilisateur de l'ascenseur (2) à tout moment, à l'avance et à distance de l'installation d'ascenseur.

6. Procédé selon la revendication 5, **caractérisé en ce que** la saisie acoustique des ordres et l'enregistrement des ordres s'effectuent au moyen d'un appareil de saisie portable (1) et que des ordres sont transmis à la commande d'ascenseur à proximité immédiate de l'installation d'ascenseur.

7. Procédé selon la revendication 5, **caractérisé en ce que** des données de la commande d'ascenseur sont transmises à l'appareil de saisie (1) à proximité immédiate de l'installation d'ascenseur et indiquées acoustiquement et/ou optiquement à l'utilisateur (2).

8. Procédé selon la revendication 6, **caractérisé en ce que** la saisie des ordres s'effectue en des termes synonymes de numéros d'étages.
